# EUROPÄISCHE PATENTSCHRIFT

(11) **EP 0 036 126 B1**
(45) Veröffentlichungstag und Bekanntmachung des Hinweises auf die Patenterteilung: **11.04.1984**
(21) Anmeldenummer: 81101522.1
(22) Anmeldetag: 04.03.1981
(51) Int. Cl.: F23N 1/02, F23N 3/02, F23N 1/06, F23N 5/18

(54) **Vorrichtung zur Einstellung des Verbrennungsluftstromes bei Brenngasverbrauchern**
Combustion air flow control apparatus for combustion gas users
Dispositif de réglage de l'écoulement d'air de combustion pour consommateurs de gaz de combustion

(30) Priorität: 15.03.1980 DE 3010014
(43) Veröffentlichungstag der Anmeldung: 23.09.1981
(73) Patentinhaber: Gaswärme-Institut e.V., D-45342 Essen (DE); Ruhrgas Aktiengesellschaft, 45117 Essen (DE)
(72) Erfinder: Lorenz, Werner, Dr. Ing., D-4300 Essen 15 (DE); Sommers, Hans, D-4300 Essen 1 (DE); Bathke, Heinz, D-4280 Borken 1 (DE)
(74) Vertreter: Andrejewski, Walter

## Beschreibung

Die Erfindung bezieht sich gattungsgemäß auf eine Vorrichtung zur Einstellung des Verbrennungsluftstromes bei mit vorgegebener Luftzahl zu betreibenden atmosphärischen Brenngasverbrauchern mit Verbrennungsraum, - mit in Strömungsrichtung des Verbrennungsluftstromes hinter einer Durchtrittsöffnung konstanten Querschnitts angeordnetem Einstellelement für einen Strömungsquerschnitt und Leitung für die Zuführung eines Brenngasstromes zum Brenngasverbraucher, wobei an dem Einstellelement eine Luftkraft angreift, welche aus dem Verbrennungsluftstrom resultiert. Die Verbrennung des Brenngases mag für Heizungszwecke oder auch für andere Zwecke erfolgen.

Bei der bekannten gattungsgemäßen Vorrichtung (DE-GM 79 08 061) ist die Kraft, die aus dem Verbrennungsluftstrom resultiert, neben der Schwerkraft und der unvermeidbaren Reibung, die einzige Kraft, die an dem Einstellelement angreift. Das hat sich an sich bewährt, und zwar bei Gasverbrauchern, die mit konstanter Belastung und damit konstantem Brenngaszusatz betrieben werden. Bei mehrstufig oder modulierend geregelten Gasverbrauchern könnte die Anwendung der bekannten Vorrichtung jedoch dazu führen, daß sich die Luftzahl erhöht, wenn der Brenngasdurchsatz konstant gehalten wird. Dies wiederum hätte eine Verminderung des Teillast-Wirkungsgrades solcher Gasverbraucher gegenüber dem Wirkungsgrad bei Voll- bzw. Nennbelastung zur Folge. Mit anderen Worten ändert sich bei der bekannten Vorrichtung der Verbrennungsluftdurchsatz nicht proportional zum Brenngasdurchsatz so, daß die Luftzahl unter allen Betriebsbedingungen ausreichend konstant gehalten wird.

Bei einer anders aufgebauten Vorrichtung (FR-PS 11 35 941), bei der mit einem Servomechanismus und einem Hilfsdruckmittel gearbeitet wird, ist es an sich bekannt, zusätzlich eine Breringasdruck-Stellvorrichtung vorzusehen, die an die Leitung zur Zuführung des Brenngasstromes angeschlossen ist. Es findet daher eine Zwangssteuerung statt. Mit diesen Maßnahmen allein kann bei der gattungsgemäßen Vorrichtung die Luftzahl nicht unter allen Betriebsbedingungen konstant gehalten werden.

Grundsätzlich ist es bekannt (GB-A 11 57908) Ventilklappen so anzuordnen und einzurichten, daß sie sich nach Maßgabe eines Druckes einstellen, der an besonderer Stelle anliegt oder angelegt wird. Bei Brenngasverbrauchern anderer Gattung, denen die Verbrennungsluft mittels Gebläse über eine Rohrleitung zugeführt wird, ist es bekannt (The Institution of Gas Engineers, « Communication 1108 », 1979, S. 17, Fig. 10), die Luftmenge der jeweils eingestellten Brenngasmenge anzupassen und die Luftzahl unter allen Betriebsbedingungen praktisch konstant zu halten. Dazu arbeitet man mit einer Membran-Steuervorrichtung, deren Membranen vom Luftdruck und vom Brenngasdruck in den Rohrleitungen vor dem Brenngasverbraucher beaufschlagt sind und die ein Ventil in der Brenngasleitung so verstellt, daß sich die angestrebte konstante Luftzahl einstellt. Die eingangs beschriebenen Probleme bei atmosphärischen Brenngasverbrauchern sind durch diese bekannten Maßnahmen nicht beeinflußt worden, zumal sie nicht geeignet sind, gleichzeitig den Einfluß von Belastungsänderungen und wechselndem Schornsteinzug auszugleichen.

Der Erfindung liegt die Aufgabe zugrunde, eine gattungsgemäße Vorrichtung zu schaffen, mit der der Verbrennungsluftdurchsatz proportional zum Brenngasdurchsatz verändert werden kann, und zwar so, daß die Luftzahl unter allen Betriebsbedingungen ausreichend konstant gehalten wird.

Zur Lösung dieser Aufgabe lehrt die Erfindung, daß zusätzlich eine Brenngasdruck-Stellvorrichtung vorgesehen wird, die an die Leitung zur Zuführung des Brenngasstromes angeschlossen ist und daß zwischen dem Einstellelement und der Brenngasdruck-Stellvorrichtung eine mechanische Stellverbindung angeordnet ist, welche Stellverbindung auf das Einstellelement eine Stellkraft ausübt, der die Luftkraft das Gleichgewicht hält. Im allgemeinen wird man eine vom Differenzdruck beaufschlagte Membran als Steuermembran einsetzen, welche in bekannter Weise auf in der Verbrennungsluftzuführung oder im Abgasweg befindliche Einstellelemente in Form von Mengenreglern, die z. B. als Drossel-, Dreh-oder Pendelklappe ausgeführt sind, einwirkt. Bevorzugte Ausführungsformen der Erfindung sind Gegenstand der Ansprüche 2 bis 5 und der Figuren, die im folgenden beschrieben werden. Es zeigen in schematischer Darstellung
Figur 1 das Prinzip einer erfindungsgemäßen Vorrichtung zur Einstellung des Verbrennungsluftstromes bei Brenngasverbrauchern,
Figur 2 einen vergrößerten Ausschnitt aus dem Gegenstand der Fig. 1,
Figur 3 die Anordnung einer erfindungsgemäßen Vorrichtung bei einem Raumgasheizgerät mit direktem Kaminanschluß,
Figur 4 die Anordnung einer erfindungsgemäßan Vorrichtung in einem zu einem Gebläsebrenner führenden Verbrennungsluftkanal und
Figur 5 die Anordnung der erfindungsgemäßen Vorrichtung bei einem Wasserheizer mit direktem Kaminanschluß.

Die in den Figuren dargestellten Vorrichtung zur Einstellung des Verbrennungsluftstromes 1 bei mit vorgegebener Luftzahl zu betreibenden atmosphärischen Brenngasverbrauchern 2 mit Verbrennungsraum 3 besteht in ihrem grundsätzlichen Aufbau zunächst
aus einen Einstellelement 4 für einen Strömungsquerschnitt 5 aus
einer Leitung 6 für die Zuführung eines Brenngasstromes 7 zum Brenngasverbraucher 2.

An dem Einstellelement 4 greift eine Kraft an, die aus dem Verbrennungsluftstrom 1 resultiert. Zusätzlich ist erfindungsgemäß eine Brenngasdruck-Stellvorrichtung 8 vorgesehen. Diese ist an die Leitung 6 zur Zuführung des Brenngasstromes 7 vor der Gasdüse angeschlossen. An die Brenngasdruck-Stellvorrichtung 8 ist ein Stelltrieb 9 angeschlossen, wobei die Anordnung und Auslegung stets so getroffen ist, daß das Einstellelement 4 über diesen Stelltrieb 9 mit ausreichender Genauigkeit auf die vorgegebene Luftzahl eingestellt wird. Das wird im folgenden zunächst anhand der Figuren 1 und 2 ausführlicher erläutert.

Die Fig. 1 und 2 zeigen eine in der Verbrennungsluftzuführung 10 für den Verbrennungsluftstrom 1 für einen Brenngasverbraucher 2 mit direktem Kaminanschluß (ohne Strömungssicherung) angeordnete Pendelklappe 4 als Einstellelement, von deren Stellung die Größe des variablen Strömungsquerschnittes 5 abhängt. Die konstante Durchtrittsöffnung 11 bestimmt zusammen mit dem an der wirksamen Fläche F_{L} der Pendelklappe 4 herrschenden Differenzdruck AP_{L} den Luftdurchsatz. Über den Hebelarm der Pendelklappe 4 bzw. über das als Stelltrieb 9 dienende Hebelsystem wirken am Drehpunkt 12 die Momente der Kraft, die von dem Differenzdruck AP_{L} auf die Fläche F_{L} ausgeübt wird, und der Kraft, die vom Gasdruck ΔP_{G} auf die wirksame Steuermembranfläche F_{G} ausgeübt wird, in entgegengesetzter Richtung. Bei richtiger Dimensionierung von Pendelklappe 4 und Steuermembran 13 der Brenngasdruck-Stellvorrichtung 8, nimmt die Pendelklappe 4 eine Winkellage zwischen den beiden möglichen Extremlagen so ein, daß beide Momente im Gleichgewicht stehen.

Es muß also die folgende Beziehung - und zwar für alle Ausführungsformen - gelten :

Hierbei bedeuten :
AP_{G =} Differenzdruck des Gases (entsprechend der einleitend genannten Definition),
AP_{L} = Differenzdruck der Luft an der konstanten Durchtrittsöffnung 11,
F_{L} = wirksame Fläche der Pendelklappe 4,
F_{G} = wirksame Fläche der Steuermembran 13 der Brenngasdruck-Stellvorrichtung 8,
r_{G} = Hebelarm der Kraft ΔP_{G} · F_{G},
r_{L} = Hebelarm der Kraft ΔP_{L} · F_{L}.

Die Steuermembran 13 befindet sich in einem Manometergehäuse 14. Ihre Oberseite wird mit dem Druck des Brenngasstromes 7 vor der Gasdüse und ihre Unterseite mit dem Verbrennungsluftdruck, der im wesentlichen durch den Kaminsog bestimmt wird, beaufschlagt.

Der Schlupfspalt 15 ist für die reibungslose Bewegung der Pendelklappe 4 notwendig ; er wird so klein wie möglich gehalten, um einen wesentlichen Einfluß auf den Luftdurchsatz zu vermeiden.

Die wirksamen Flächen F_{L} und F_{G} und die Hebelarme r_{G} und r_{L} sind so aufeinander abzustimmen, daß sich die Pendelklappe 4 bei maximaler Wärmebelastung des Gerätes und dem kleinstmöglichen Schornsteinzug gerade auf die Lage « voll geöffnet » einstellt.

In Fig.3 ist schematisch der Verbrennungsraum 3 eines Raumheizgerätes mit direktem Kaminanschluß (ohne Strömungssicherung) dargestellt, dem der Verbrennungsluftstrom 1 durch eine gesteuerte Pendelklappe 4 zugeführt wird, und zwar einerseits durch eine nicht veränderbare Durchtrittsöffnung 11 der Pendelklappe 4 und andererseits durch eine von der Pendelklappe 4 und einem Anschlagring 16 gebildeten veränderbaren Strömungsquerschnitt 5, dessen Größe von der Stellung der Pendelklappe 4 abhängig ist.

Die Stellung der Pendelklappe 4 wird durch den an ihr angreifenden Differenzdruck zwischen dem Außenluftdruck und dem Luftdruck in dem Raum, der von der Pendelklappe 4 und den Wänden der Luftzuführung sowie des Verbrennungsraumes 3 umschlossen wird, und durch die einerseits mit dem Gasdruck vor der Gasdüse des Brenngasverbrauchers 2, andererseits mit Hilfe des auch als Stelltrieb 4 dienenden Luftzuführungsröhrchens mit dem Druck im Verbrennungsraum 3, der im wesentlichen durch den Kaminsog bestimmt wird, beaufschlagte Steuermembran 13 gesteuert. Eine Ausgleichsmembran 17, die einerseits ebenfalls über das als Stelltrieb dienende Luftzuführungsröhrchen mit dem Verbrennungsraum-Druck, andererseits mit dem Druck der Umgebungsluft beaufschlagt wird, dient zur Kompensation eines Teils der vom Verbrennungsraum 3 auf die Pendelklappe 4 wirkenden Kraft, und zwar für den Eintrittsquerschnitt des Verbrennungsraumes 3, der durch den Anschlagring 16 begrenzt wird.

In Fig. 4 ist die Vorrichtung an einer zu einem Luftgebläse führende Leitung 18 angeordnet, in der sich (an beliebiger Stelle) eine Stauscheibe 19 oder eine andere, einen Druckabfall bewirkende Vorrichtung mit der konstanten Durchtrittsöffnung 11 befindet. Eine solche Vorrichtung ist an sich bekannt (DE-B 10 13027 und DE-A 26 30 414). Die Steuermembran 13 wird von dem Differenzdruck einer in der Gaszuführungsleitung der Einrichtung 6 angeordneten Meßblende 20 beaufschlagt. Sie wirkt über ein Hebelsystem als Stelltrieb 9 auf eine Drehklappe 4 mit der variablen Durchtrittsöffnung 5 ein, deren Form den unterschiedlichen Strömungsverhältnissen auf der An- und Abströmseite Rechnung trägt, d. h. die Drehklappe 4 ist derart ausgebildet, daß auf sie keine aus der anliegenden Druckdifferenz bzw. aus der Durchströmung des Strömungsquerschnitts 5 resultierenden Drehmomente, sondern lediglich die aus der Druckdifferenz an der Stauscheibe 19 resultierenden Kräfte einwirken.

Bei dem in Fig. 5 dargestellten Wasserheizer mit direktem Kaminanschluß (ohne Strömungssicherung) erfolgt die Einstellung des Verbrennungsstromes 1 durch Veränderung des freien Strömungsquerschnitts 5 im Strömungsweg der Abgase 21. Eine solche Vorrichtung ist an sich bekannt (US-A41 82483). Die hier verwendete Vorrichtung besitzt drei Membranen 13, 17, 22, deren oberste Steuermembran 13 einerseits mit dem Gasdruck des Brenngasstromes 7 vor der Brenngasdüse 2 andererseits mit dem Druck des Abgases 21 hinter einem Wärmetauscher 23 beaufschlagt wird. Der zuletzt genannte Druck wirkt gleichzeitig auf die zweite Steuermembran 22, die andererseits mit dem Druck des Abgases 21 vor dem Wärmetauscher 23 beaufschlagt wird. Dieser Druck wirkt außerdem auf eine Ausgleichsmembran 17, die andererseits vom Kaminsog beaufschlagt wird. Durch diese Anordnung der Membranen 13, 17, 22 wird der Differenzdruck am Einstellglied 4 zwischen dem Druck nach Wärmetauscher 23 und Kaminsog kompensiert und der Stelltrieb 9, der mit dem Einstellelement 4 den freien Strömungsquerschnitt 5 im Strömungsweg der Abgase 21 beeinflußt, von der Druckdifferenz am Wärmetauscher 23 und dem Differenzdruck ΔP□ gesteuert. Der Stelltrieb 9 besteht bei dieser Ausführungsform aus einer Stellstange, auf der einerseits die Membranen 13,17, 22 und andererseits das Einstellelement 4 befestigt ist.

Die Besonderheiten dieser Anordnung bestehen darin, daß anstelle eines Mengenreglers im Wege des Verbrennungsluftstromes 1 der Druckabfall am Wärmetauscher 23 im Strömungsweg der Abgase 21 - deren Menge der Verbrennungsluftmenge proportional ist - verwendet wird. Obwohl die Strömungscharakteristik der Abgase im Wärmetauscher 23 weitestgehend laminar ist, während die der Brennerdüse des Brenngasverbrauchers 2 vorzugsweise turbulent ist, wird auch bei dieser Art des Steuerung bzw. Regelung die Luftzahl bei Laständerungen praktisch konstant gehalten. Das ist möglich, weil die Temperatur der Abgase 21 mit steigender Belastung ansteigt und der Strömungswiderstand, bezogen auf gleichen Mengendurchsatz, etwa proportional zur 1,8ten Potenz der Abgastemperatur wächst. Aus diesem Grunde wirkt der Wärmetauscher 23 (bei Wärmebelastungswechsel) ähnlich wie ein Strömungswiderstand mit turbulenter Strömungscharakteristik im kalten Verbrennungsluftstrom 1. Die eingangs genannte Angleichung der Strömungscharakteristik kann in diesem Falle durch entsprechende Ausbildung der Gasaustrittsöffnung (z. B. in Form einer Langlochdüse) erfolgen.

In allen Fällen wird erreicht, daß der Verbrennungsluftdurchsatz proportional zum Brenngasdurchsatz verändert wird, wobei die Luftzahl unter allen Betriebsbedingungen weitgehend konstant gehalten wird. Die Luftzahl wird insbesondere auch dann konstant gehalten, wenn der Schornsteinzug - infolge langsamer Erwärmung des Schonsteines nach einer länger andauernden Regelabschaltung des Brenngasverbrauchers 2 oder infolge atmosphärischer Einflüsse - sich ändert. Daher kann bei Brenngasverbrauchern 2 mit atmosphärischen Brennern auf die sonst notwendige Strömungssicherung verzichtet werden, wodurch deren negative Auswirkungen auf den Schornsteinzug, insbesondere bei mehrfach belegten Schornsteinen, vermieden werden.

## Patentansprüche

1. Vorrichtung zur Einstellung des Verbrennungsluftstromes bei mit vorgegebener Luftzahl zu betreibenden atmosphärischen Brenngasverbrauchern mit Verbrennungsraum (3), mit in Strömungsrichtung des Verbrennungsluftstromes hinter einer Durchtrittsöffnung (11) konstanten Querschnitts angeordnetem Einstellelement (4) für einen Strömungsquerschnitt (5) und Leitung (6) für die Zuführung eines Brenngasstromes zum Brenngasverbraucher, wobei an dem Einstellelement (4) eine Luftkraft angreift, welche aus dem Verbrennungsluftstrom resultiert, dadurch gekennzeichnet, daß zusätzlich eine Brenngasdruck-Stelivorrichtung (8) vorgesehen ist, die an die Leitung (6) zur Zuführung des Brenngasstromes angeschlossen ist, und daß zwischen dem Einstellelement (4) und der Brenngasdruck-Stellvorrichtung (8) eine mechanische Stellverbindung angeordnet ist, die auf das Einstellelement (4) eine Stellkraft ausübt, der die Luftkraft das Gleichgewicht hält.

2. Vorrichtung nach Anspruch 1 mit einer Pendelklappe als Einstellelement und von der Stellung der Pendelklappe gesteuertem Strömungsquerschnitt für die Verbrennungsluft, dadurch gekennzeichnet, daß die Brenngasdruck-Stellvorrichtung (8) in einem Manometergehäuse (14) eine Steuermembran (13) aufweist, die einerseits von dem Druck des Brenngasstromes (7), andererseits von dem Druck des Verbrennungsluftstromes (1) oder dem Druck im Verbrennungsraum (3) beaufschlagt ist, und daß an die Steuermembran (13) als Stelltrieb ein Stellhebel (9) angeschlossen ist, der mit der Pendelklappe (4), z. B. mit einem Hebelarm der Pendelklappe (4), in Verbindung steht (Fig. 1, 2).

3. Vorrichtung nach Anspruch 2, bei der die Steuermembran von dem Druck im Verbrennungsraum beaufschlagt ist, dadurch gekennzeichnet, daß die Brenngasdruck-Stellvorrichtung (8) zusätzlich eine Ausgleichsmembran (17) aufweist, die der Steuermembran (13) vorgeschaltet ist, und daß die Ausgleichsmembran (17) einseitig mit dem Druck im Verbrennungsraum (3), andererseits mit dem Druck der Umgebungsluft beaufschlagt ist (Fig. 3).

4. Vorrichtung nach Anspruch 1, bei der das Einstellelement als Drehklappe ausgeführt und in einem Verbrennungsluftkanal angeordnet ist, dadurch gekennzeichnet, daß die aus dem Verbrennungsluftstrom (1) resultierende Kraft über eine vorgeschaltete Stauscheibe (19) an der Drehklappe (4) angreift und daß die Brenngasdruck-Stellvorrichtung (8) mit einer Steuermembran (13) in einem Manometergehäuse (14) versehen ist und mit einem Stellhebel (9) an der Stauscheibe (19) und an der Drehklappe (4) angreift (Fig. 4).

5. Vorrichtung nach Anspruch 1, bei der das Einstellelement im Abgasweg hinter einem Wärmetauscher angeordnet ist, dadurch gekennzeichnet, daß die Brenngasdruck-Stellvorrichtung (8) in einem Manometergehäuse (14) eine erste Steuermembran (13), eine zweite Steuermembran (22) und eine Ausgleichsmembran (17) aufweist, wobei die erste Steuermembran (13) einerseits mit dem Brenngasdruck, andererseits mit dem Druck des Abgases (21) hinter dem Wärmetauscher (23), die zweite Steuermembran (22) einerseits mit dem Druck des Abgases (21) hinter dem Wärmetauscher (23), andererseits mit dem Druck des Abgases (21) vor dem Wärmetauscher (23) und die Ausgleichsmembran (17) einerseits mit dem Abgasdruck vor dem Wärmetauscher (23), andererseits mit dem abströmenden Abgas (21) beaufschlagt ist, und daß die Membranen (13, 17, 22) durch eine gemeinsame Stellstange (9) verbunden sind, die an das Einstellelement (4) angeschlossen ist (Fig. 5).

## Claims

1. An appliance for regulation of the current of combustion air in atmospheric combustion gas burners with combustion chamber (3) that are to be operated with a specified air ratio, with a regulating unit (4) for a flow cross-section (5) located beyond an opening (11) of constant cross-section in the direction of flow of the current of combustion air, and a pipe (6) for the supply of a current of combustion gas to the combustion gas burner, in which an aerodynamic force resulting from the current of combustion air acts on the regulating unit (4), characterized in that a combustion gas pressure adjustment device (8) is additionally provided and attached to the pipe (6) for supply of the current of combustion gas, and that a machanical adjustment connection is arranged between the regulating unit (4) and the combustion gas pressure adjustment device, which exerts a controlling force on the regulating unit (4) that maintains the equilibrium of the aerodynamic force.

2. An appliance according to Claim 1 with a swinging shutter as regulating unit and a flow cross-section for the combustion air controlled by the position of the swinging shutter, characterized in that the combustion gas pressure adjustment device (8) possesses a control membrane (13) in a manometer housing (14), one side of which membrane is acted upon by the pressure of the current of combustion gas (7) and the other side by the pressure of the combustion air (1) or the pressure in the combustion chamber (3), and that an adjusting lever (9) connected to the swinging shutter (4) e. g. by a lever arm of the swinging shutter (4) is attached to the control membrane (13) as control drive (Figs 1, 2).

3. An appliance according to Claim 2 in which the control membrane is acted upon by the pressure in the combustion chamber, characterized in that the combustion gas pressure adjustment device (8) possesses an additional equalization membrane (17) which is connected in series with the control membrane (13), and that the equalization membrane (17) is acted upon one side by the pressure in the combustion chamber (3) and on the other side by the pressure of the external air (Fig. 3).

4. An appliance according to Claim 1, in which the regulating unit is constructed as a rotating shutter and is located in a combustion air channel, characterized in that the force resulting from the current of combustion air (1) acts on the rotating shutter (4) via a baffle plate (19) placed in front of it, and that the combustion gas pressure adjustment device (8) is provided with a control membrane (13) in a'manometer housing and acts on the baffle plate (19) and the rotating shutter (4) by an adjusting lever (9) (Fig. 4).

5. An appliance according to Claim 1, in which the regulating unit is located in the path of the exit gases beyond a heat-exchanger, characterized in that the combustion gas pressure adjustment device (8) in a manometer housing (14) possesses a first control membrane (13), a second control membrane (22) and an equalization membrane (17), in which the first control membrane (13) is acted upon on one side by the combustion gas pressure and on the other side by the pressure of the exit gas (21) beyond the heat-exchanger (23) ; the second control membrane (22) is acted upon on one side by the pressure of the exit gas (21) beyond the heat-exchanger (23) and on the other side by the pressure of the exit gas (21) before the heat-exchanger (23) ; and the equalization membrane (17) is acted upon on one side by the pressure of the exit gas before the heat-exchanger (23) and on the other side by the exit gas (21) as it flows out; and that the membranes (13, 17, 22) are connected together by a common adjustment bar (9) which is attached to regulating unit (4).

## Revendications

1. Dispositif de réglage du courant d'air de combustion dans des appareils atmosphériques consommant un gaz combustible et dont le fonctionnement doit s'effectuer avec un indice d'air prédéterminé, et comportant une chambre de combustion (3), avec un organe (4) de réglage de la section transversale (5) de l'écoulement, disposé suivant la direction de l'écoulement du courant d'air de combustion en aval d'une ouverture de passage (11) ayant une section transver- . sale constante, et une conduite (6) pour amener un courant de gaz combustible à l'appareil consommant un gaz combustible, tandis qu'une force exercée par l'air, qui résulte du courant d'air de combustion, agit sur l'organe de réglage (4), caractérisé en ce qu'il est prévu en outre un dispositif (8) de réglage de la pression du gaz combustible qui est raccordé à la conduite (6) . servant à amener le courant de gaz combustible, et en ce qu'entre l'organe de réglage (4) et le dispositif (8) de réglage de la pression du gaz combustible est disposée une liaison mécanique de réglage qui exerce sur l'organe de réglage (4) une force de réglage qui maintient l'état d'équilibre avec la force exercée par l'air.

2. Dispositif selon la revendication 1, comportant une vanne à obsturateur oscillant en tant qu'organe de réglage et dans lequel la section transversale d'écoulement pour l'air de combustion est commandée par la position de la vanne à obturateur oscillant, caractérisé en ce que le dispositif (8) de réglage de la pression du gaz combustible comporte, dans un boîtier de manomètre (14), une membrane de commande (13) qui est chargée d'une part par la pression du courant de gaz combustible (7) et d'autre part par la pression du courant d'air de combustion (1) ou par la pression régnant dans la chambre de combustion (3), et en ce qu'à la membrane de commande (13) est raccordé, en tant que mécanisme de réglage, un levier de réglage (9) qui est relié à la vanne à obturateur oscillant (4), par exemple par un bras de levier de la vanne à obturateur oscillant (4) (figures 1, 2).

3. Dispositif selon la revendication 2, dans lequel la membrane de commande est chargée par la pression régnant dans la chambre de combustion, caractérisé en ce que le dispositif (8) de réglage de la pression du gaz combustible comporte de plus une membrane de compensation (17) qui est montée en amont de la membrane de commande (13), et en ce que la membrane de compensation (17) est chargée d'un côté par la pression régnant dans la chambre de combustion (3) et d'autre part par la pression de l'air ambiant (figure 3).

4. Dispositif selon la revendication 1, dans lequel l'organe de réglage est réalisé sous la forme d'une vanne à obturateur rotatif et est disposé dans un canal de circulation de l'air de combustion, caractérisé en ce que la force résultant du courant d'air de combustion (1) est appliquée à la vanne à obturateur rotatif (4) par l'intermédiaire d'un écran réducteur de pression (19) monté en amont, et en ce que le dispositif (8) de réglage de la pression du gaz de combustion est muni d'une membrane de commande (13) logée dans un boîtier de manomètre (14) et agit par l'intermédiaire d'un levier de réglage (9) sur l'écran réducteur de pression (19) et sur la vanne à obturateur rotatif (4) (figure 4).

5. Dispositif selon la revendication 1, dans lequel l'organe de réglage est disposé dans le trajet des gaz d'échappement en aval d'un échangeur de chaleur, caractérisé en ce que le dispositif (8) de réglage de la pression du gaz de combustion comporte, dans un boîtier de manomètre (14), une première membrane de commande (13), une seconde membrane de commande (22) et une membrane de compensation (17), la première membrane de commande (13) étant chargée d'une part par la pression du gaz combustible et d'autre part par la pression du gaz d'échappement (21) en aval de l'échangeur de chaleur (23), la seconde membrane de commande (22) étant chargée d'une part par la pression des gaz d'échappement (21) en aval de l'échangeur de chaleur (23) et d'autre part par la pression des gaz d'échappement (21) en amont de l'échangeur de chaleur (23) et en ce que la membrane de compensation (17) est chargée d'une part par la pression des gaz d'échappement en amont de l'échangeur de chaleur (23) et d'autre part par les gaz d'échappement (21) sortant, et les membranes (13, 17, 22) étant reliées par une tringle de manoeuvre commune (9) qui est raccordée à l'organe de réglage (4) (figure 5).
